# EUROPÄISCHE PATENTSCHRIFT

(11) **EP 1 769 702 B1**
(45) Veröffentlichungstag und Bekanntmachung des Hinweises auf die Patenterteilung: **23.03.2011**
(21) Anmeldenummer: 06020445.0
(22) Anmeldetag: 28.09.2006
(51) Int. Cl.: A47C 1/024, A47C 1/028

(54) **Möbel**
Furniture
Meuble

(30) Priorität: 30.09.2005 DE 202005015435 U
(43) Veröffentlichungstag der Anmeldung: 04.04.2007
(73) Patentinhaber: himolla Polstermöbel GmbH, 84416 Taufkirchen / Vils (DE)
(72) Erfinder: Huber, Albert, 84432 Hohenpolding (DE); Kronseder, Albert, 84149 Velden/Vils (DE)
(74) Vertreter: Manitz, Finsterwald & Partner GbR

(56) Entgegenhaltungen:
- EP-A2- 0 161 922
- EP-A2- 0 873 905
- DE-A1- 1 505 314
- US-A- 1 698 344
- US-A- 2 690 208
- US-A- 2 877 825
- US-A- 2 936 896
- US-A- 4 929 022
- US-A- 4 979 726

## Beschreibung

Die vorliegende Erfindung betrifft ein Möbel, insbesondere einen Hocker, mit einem verstellbaren Sitz-/Auflageteil.

Derartige Möbel sind grundsätzlich bekannt.

Die Druckschriften DE 1 505 314 A1, EP 0 873 905 A2, US 4 979 726 A, US 4 929 022 A, US 1 698 344 A, US 2 690 208 A, EP 0 161 922 A2 und US 877 825 A zeigen verschiedene Sitze mit verstellbaren und/oder federnden Sitzflächen. US 2 939 896 A betrifft einen Klapptisch.

Aufgabe der Erfindung ist es, ein Möbel der eingangs genannten Art zu schaffen, bei dem die Verstellbarkeit des Sitz-/Auflageteils auf möglichst zuverlässige und für den Benutzer einfache Art und Weise realisiert ist.

Die Lösung dieser Aufgabe erfolgt durch die Merkmale des Anspruchs 1.

Durch die Erfindung braucht sich der Benutzer beim Anheben des Sitz-/Auflageteils nicht um dessen Abstützung in der oberen Position zu kümmern. Das erfindungsgemäße Stützorgan wird automatisch mittels des sich entspannenden Steuerorgans in die aktive Stellung überführt. Die für diese Automatik erforderliche Kraft bzw. Energie wird durch Überführen des Stützorgans in die passive Stellung in das System gesteckt, indem hierbei das elastisch verformbare Steuerorgan gespannt wird.

Bei einer bevorzugten Ausführungsform der Erfindung ist am Sitz-/Auf lageteil wenigstens eine Halteeinrichtung zur Begrenzung der Verstellbewegung des Stützorgans angeordnet.

Die Halteeinrichtung kann einen die Verstellbewegung des Stützorgans in zumindest einer Richtung begrenzenden Endanschlag umfassen.

Bevorzugt umfasst die Halteeinrichtung eine Kulissenführung für das Stützorgan, insbesondere eine Querstange des Stützorgans.

Die Halteeinrichtung kann einen an der Unterseite des Sitz-/Auflageteils angebrachten Führungsbügel umfassen.

Vorteilhafterweise ist das Stützorgan in der aktiven Stellung durch das Steuerorgan in einer durch die Halteeinrichtung vorgegebenen Endstellung gehalten.

Bei in der oberen Position befindlichem Sitz-/Auflageteil können auf die Oberseite des Sitz-/Auflageteils einwirkende Kräfte danach streben, das Stützorgan im Sinne einer Selbsthemmung weiter in Richtung einer Verstellung von der passiven Stellung in die aktive Stellung zu bewegen.

In einer weiteren bevorzugten Ausführungsform der Erfindung sind zwei in entgegengesetztem Sinn wirksame Steuerorgane vorgesehen. Diese Weiterbildung hat insbesondere den Vorteil, dass es keine Rolle spielt, in welche Richtung ein beispielsweise verschwenkbares Stützorgan zum Verschwenken des Sitz-/Auflageteils in die untere Position verstellt wird. Hierdurch wird die Handhabung des erfindungsgemäßen Möbels für den Benutzer noch einfacher.

Bei geeigneter Auslegung der beiden Steuerorgane kann insbesondere erreicht werden, dass ohne zusätzliche Stütz- oder Rastmittel ein - abgesehen von den Steuerorganen - frei verstellbares Stützorgan in der aktiven Stellung gehalten wird, und zwar zumindest im Wesentlichen unabhängig von einer auf das abgestützte Sitz-/Auflageteil einwirkenden Kraft. Das Sitz-/Auflageteil kann folglich nicht versehentlich in die untere Position gelangen.

Weiter bevorzugte Ausgestaltungen der Erfindung sind in den Ansprüchen, der Beschreibung sowie der Zeichnung angegeben.

Die Erfindung wird im Folgenden beispielhaft unter Bezugnahme auf die Zeichnung beschrieben. Es zeigen:
- Fig. 1: in einer schematischen Seitenansicht eine erste Ausführungsform eines erfindungsgemäßen Möbels, wobei das Sitz-/Auflageteil sowohl in einer unteren Position als auch einer oberen Position dargestellt ist,
- Fig. 2: eine perspektivische Ansicht eines erfindungsgemäßen Möbels,
- Fig. 3: eine perspektivische Teilansicht des Möbels von Fig. 2 aus einer anderen Richtung und
- Fig. 4: in einer schematischen Seitenansicht eine zweite Ausführungsform eines erfindungsgemäßen Möbels, wobei das Sitz-/Auflageteil sowohl in einer unteren Position als auch einer oberen Position dargestellt ist.

Gemäß einer ersten Ausführungsform ist das Sitz-/Auflageteil 11, das einen insbesondere plattenförmigen Träger und eine Polsterung umfasst, mit dem Grundgestell 13 über zwei Scharniere verbunden, die eine Schwenkachse 15 definieren.

Um eine weitere Achse 23, die von der Schwenkachse 15 beabstandet ist, ist ein bügelförmiges Stützorgan 17 verschwenkbar am Grundgestell 13 angebracht. Der Stützbügel 17 ist über zwei Gummibänder 19, 21 mit dem Sitz-/Auflageteil 11 gekoppelt. Die Gummibänder 19, 21 sind jeweils als Schlaufe ausgebildet, die in entgegengesetztem Sinn um eine Querstange des Stützbügels 17 gelegt und an einander gegenüber liegenden Stellen der Unterseite des Sitz-/Auflageteils 11 befestigt sind, so dass die beiden Gummibänder 19, 21 in entgegengesetzte Richtungen wirksam sind.

Für die erwähnte Querstange des Stützbügels 17 sind an der Unterseite des Sitz-/Auflageteils 11 Gleitschienen 25 vorgesehen.

Das Sitz-/Auflageteil 11 ist in seiner oberen Position (vgl. z. B. Fig. 2) durch den Stützbügel 17 abgestützt. In dieser aktiven Stellung ist der Stützbügel 17 durch die beiden gespannten Gummibänder 19, 21 stabil gehalten. Selbst das Gewicht eines auf dem hier als Hocker oder Beinauflage ausgebildeten Möbel sitzenden Benutzers reicht nicht aus, um über das Sitz-/Auflageteil 11 ein Umklappen des Stützbügels 17 zu erreichen. Ein versehentliches Verstellen des Sitz-/Auflageteils 11 ist hierdurch unmöglich.

Um das Sitz-/Auflageteil 11 in die untere Position zu schwenken, wird der Stützbügel 17 vom Benutzer an einer der beiden kurzen Längsstangen ergriffen und in eine Richtung gedrückt, wodurch die stabile Stützstellung bzw. der "Totpunkt" überwunden und der Stützbügel 17 in seine passive Stellung abgeklappt werden kann. Dies kann im Anschluss an die erläuterte "Initiierung" des Umklappvorgangs mittelbar dadurch erfolgen, dass das Sitz-/Auflageteil 11 nach unten gedrückt wird. Sitz-/Auflageteil 11 und Stützbügel 17 werden hierbei gleichzeitig verschwenkt, und zwar entweder gleichsinnig oder in entgegengesetzte Schwenkrichtungen. Durch die beiden in entgegengesetzte Richtungen wirksamen Gummibänder 19, 21 spielt es keine Rolle, in welche Richtung der Stützbügel 17 nach unten geschwenkt wird.

In seiner unteren Position hält das Sitz-/Auflageteil 11 den Stützbügel 17 in dessen umgeklappter passiver Stellung. Ist der Stützbügel 17 dabei gemäß Fig. 1 nach vorne geklappt, ist das hintere Gummiband 21 gespannt, wohingegen das vordere Gummiband 19 ohne Wirkung ist. Umgekehrte Verhältnisse ergeben sich, wenn der Stützbügel - abweichend von Fig. 1 - in der passiven Stellung nach hinten umgeklappt ist.

Wird das Sitz-/Auflageteil 11 ausgehend von dieser Konfiguration nach oben geschwenkt, wird hierdurch der Stützbügel 17 freigegeben, so dass das zunächst gespannte hintere Gummiband 21 sich entspannen kann und dabei automatisch den Stützbügel 17 aufstellt, bis unter Mitwirkung des vorderen Gummibandes 19 Kräftegleichgewicht herrscht.

Beim Verstellen des Sitz-/Auflageteils 11 und gleichzeitigem Verschwenken des Stützbügels 17 gleitet der Querträger des Stützbügels 17 auf den an der Unterseite des Sitz-/Auflageteils 11 angebrachten Gleitschienen 25.

Eine in Fig. 4 dargestellte zweite Ausführungsform unterscheidet sich von der oben beschriebenen ersten Ausführungsform dadurch, dass die Querstange des Stützbügels 17 in einem an der Unterseite des Sitz-/Auflageteils 11 angebrachten, starren Führungsbügel 27 kulissenartig geführt ist. Der Führungsbügel 27 weist einen etwa rechteckigen Kulissenbereich auf, dessen Höhe ungefähr dem Durchmesser der Querstange des Stützbügels 17 und dessen Länge ungefähr dem Verstellbereich des Stützbügels 17 entspricht. Ein vorderes Gummiband kann, wie dargestellt, bei dieser Ausführungsform entfallen.

Wird das Sitz-/Auflageteil 11 nach oben geschwenkt, wird hierdurch der Stützbügel 17 freigegeben, so dass das zunächst gespannte hintere Gummiband 21 sich entspannen kann und dabei automatisch den Stützbügel 17 aufstellt, bis dieser am hinteren Ende des Führungsbügels 27 anschlägt.

Gegenüber der ersten Ausführungsform besteht der Unterschied, dass der Stützbügel 17 aus seiner aktiven Stellung auch nicht bei Überlast bzw. einer plötzlichen, stoßartigen Belastung des Sitz-/Auflageteils 11 weiter im Uhrzeigersinn (in Fig. 4) verschwenkt werden kann, da der Stützbügel 17 hieran durch den starren Führungsbügel 27 gehindert ist. Die Anordnung ist derart gewählt, dass auf die Oberseite des Sitz-/Auflageteils 11 einwirkende Kräfte im Sinne einer Selbsthemmung den Stützbügel 17 gegen den vom Führungsbügel 27 bereitgestellten Endanschlag drängen, so dass das Sitz-/Auflageteil 11 nicht unabsichtlich in die untere Position gelangen kann.

Um das Sitz-/Auflageteil 11 in die untere Position zu verschwenken, wird der Stützbügel 17 von dem Benutzer zunächst um ein bestimmtes Maß in Richtung seiner passiven Stellung bewegt, bis er bei gleichzeitiger Spannung des Gummibandes 21 mittelbar über das Sitz-/Auflageteil 11 in seine endgültige Stellung gedrückt werden kann.

In einer nicht dargestellten Abwandlung kann in jeder der vorstehend erläuterten Ausführungsformen an der Unterseite des Sitz-/Auflageteils 11 für die Querstange des Stützbügels 17 z.B. eine Zahn- oder Raststange vorgesehen sein, die mehrere verschiedene diskrete Rast- oder Haltestellungen für den Stützbügel 17 bereitstellt und auf diese Weise die Einstellung unterschiedlicher Neigungen des Sitz-/Auflageteils 11 ermöglicht. In dieser Variante muss das Sitz-/Auflageteil 11 etwas angehoben werden, um den Stützbügel 17 aus der Verrastung bzw. Verzahnung lösen und anschließend umklappen zu können.

### Bezugszeichenliste

- 11: Sitz-/Auflageteil
- 13: Grundgestell
- 15: Schwenkachse des Sitz-/Auflageteils
- 17: Stützorgan, Aufstellbügel
- 19: vorderes Steuerorgan, Gummiband
- 21: hinteres Steuerorgan, Gummiband
- 23: Schwenkachse des Stützorgans
- 25: Gleitschiene
- 27: Führungsbügel

## Patentansprüche

1. Möbel, insbesondere Hocker, mit einem verstellbaren Sitz-/Auflageteil (11), das relativ zu einem Grundgestell (13) zwischen einer oberen Position und einer unteren Position verstellbar ist und für das ein verstellbares Stützorgan (17), insbesondere ein relativ zum Grundgestell (13) verschwenkbarer Stützbügel, vorgesehen ist,
wobei das Sitz-/Auflageteil (11) sowohl in der oberen Position als auch in der unteren Position als Sitz-/Auflageteil nutzbar ist,
wobei das Stützorgan (17) in einer aktiven Stellung das Sitz-/Auflageteil (11) in der oberen Position hält und zum Verstellen des Sitz-/Auflageteils (11) in die untere Position in eine passive Stellung überführbar ist,
wobei das Sitz-/Auflageteil (11) in der oberen Position durch das Stützorgan (17) abgestützt und zum Verstellen des Sitz-/Auflageteils (11) in die untere Position eine initiierende Bewegung des Stützorgans (17) erforderlich ist
wobei das Stützorgan (17) mit dem Sitz-/Auflageteil (11) und/oder dem Grundgestell (13) über wenigstens ein elastisch verformbares Steuerorgan (19, 21) gekoppelt ist, das durch Überführen des Stützorgans (17) in die passive Stellung spannbar ist und beim Verstellen des Sitz-/Auflageteils (11) in die obere Position sich entspannt und dabei automatisch das Stützorgan (17) in die aktive Stellung überführt.

2. Möbel nach Anspruch 1,
**dadurch gekennzeichnet,**
**dass** das Sitz-/Auflageteil (11) einen insbesondere plattenförmigen Träger umfasst.

3. Möbel nach Anspruch 1 oder 2,
**dadurch gekennzeichnet,**
**dass** das Sitz-/Auflageteil (11), insbesondere ein Träger, mit dem Grundgestell (13) über wenigstens ein um eine Schwenkachse (15) schwenkbares Scharnier verbunden ist.

4. Möbel nach einem der vorhergehenden Ansprüche,
**dadurch gekennzeichnet,**
**dass** das Steuerorgan (19, 21) ein Gummiband ist, welches insbesondere als Schlaufe ausgebildet ist.

5. Möbel nach Anspruch 4,
**dadurch gekennzeichnet,**
**dass** das Gummiband (19, 21) um eine Querstange des Stützorgans (17) gelegt ist.

6. Möbel nach einem der vorhergehenden Ansprüche,
**dadurch gekennzeichnet,**
**dass** das Steuerorgan (19, 21) an der Unterseite des Sitz-/Auflageteils (11), insbesondere an einem Träger, befestigt ist.

7. Möbel nach einem der vorhergehenden Ansprüche,
**dadurch gekennzeichnet,**
**dass** an der Unterseite des Sitz-/Auflageteils (11), insbesondere an einem Träger, zumindest eine Gleitschiene (25) als Gleitanschlag für das Stützorgan (17), insbesondere eine Querstange des Stützorgans (17), angeordnet ist.

8. Möbel nach einem der vorhergehenden Ansprüche,
**dadurch gekennzeichnet,**
**dass** an der Unterseite des Sitz-/Auflageteils (11), insbesondere an einem Träger, zumindest eine Zahn- oder Raststange angeordnet ist, welche mehrere unterschiedliche Rast- oder Haltestellungen für das Stützorgan (17) bereitstellt.

9. Möbel nach einem der vorhergehenden Ansprüche,
**dadurch gekennzeichnet,**
**dass** zwei in entgegengesetztem Sinn wirksame Steuerorgane (19, 21) vorgesehen sind.

10. Möbel nach Anspruch 9,
**dadurch gekennzeichnet,**
**dass** das Stützorgan (17) nach einer Freigabe alleine durch die Einwirkung eines der in entgegengesetztem Sinn wirkenden Steuerorgane (19, 21) in die aktive Stellung überführbar ist.

11. Möbel nach einem der vorhergehenden Ansprüche,
**dadurch gekennzeichnet,**
**dass** am Sitz-/Auflageteil (11) wenigstens eine Halteeinrichtung (27) zur Begrenzung der Verstellbewegung des Stützorgans (17) angeordnet ist.

12. Möbel nach Anspruch 11,
**dadurch gekennzeichnet,**
**dass** die Halteeinrichtung (27) einen die Verstellbewegung des Stützorgans (17) in zumindest einer Richtung begrenzenden Endanschlag umfasst.

13. Möbel nach Anspruch 11 oder 12,
**dadurch gekennzeichnet,**
**dass** die Halteeinrichtung (27) eine Kulissenführung für das Stützorgan (17), insbesondere für eine Querstange des Stützorgans (17), umfasst.

14. Möbel nach einem der Ansprüche 11 bis 13,
**dadurch gekennzeichnet,**
**dass** die Halteeinrichtung (27) einen an der Unterseite des Sitz-/Auflageteils (11) angebrachten Führungsbügel (27) umfasst.

15. Möbel nach einem der Ansprüche 11 bis 14,
**dadurch gekennzeichnet,**
**dass** das Stützorgan (17) in der aktiven Stellung durch das Steuerorgan (21) in einer durch die Halteeinrichtung (27) vorgegebenen Endstellung gehalten ist.

16. Möbel nach einem der Ansprüche 11 bis 15,
**dadurch gekennzeichnet,**
**dass** bei in der oberen Position befindlichem Sitz-/Auflageteil (11) auf die Oberseite des Sitz-/Auflageteils (11) einwirkende Kräfte danach streben, das Stützorgan (17) im Sinne einer Selbsthemmung weiter in Richtung einer Verstellung von der passiven Stellung in die aktive Stellung zu bewegen.

## Claims

1. Furniture, in particular a stool, having an adjustable seat part/ support part (11) which is adjustable to a base frame (13) between an upper position and a lower position and for which an adjustable support member (17) is provided, in particular a support hoop pivotable relative to the base frame (13), wherein the seat part/ support part (11) can be used as a seat part/ support part both in the upper position and also in the lower position, wherein the support member (17) holds the seat part/ support part (11) in the upper position in an active position and can be transferred into a passive position for the adjustment of the seat part/ support part (11) into the lower position, wherein the seat part/ support part (11) is supported in the upper position by the support member (17) and, for an adjustment of the seat part/ support part (11) into the lower position, an initiating movement of the seat member (17) is required, and wherein the support member (17) is coupled to the seat part/ support part (11) and/or to the base frame (13) by at least one elastically deformable control member (19, 21) which can be stressed during transfer of the support member (17) into the passive position and relaxes on the adjustment of the seat part/ support part into the upper position and thereby automatically transfers the support member (17) into the active position.

2. Furniture in accordance with claim 1,
**characterized in that**
the seat part/support part (11) in particular includes a plate-like support.

3. Furniture in accordance with claim 1 or claim 2,
**characterized in that**
the seat part/ support part (11), in particular a support, is connected to the base frame (13) via at least one hinge pivotable about a pivot axis (15).

4. Furniture in accordance with any one of the preceding claims,
**characterized in that**
the control member (19, 21) is a rubber band which is in particular formed as a loop.

5. Furniture in accordance with claim 4,
**characterized in that**
the rubber band (19, 21) is placed around a crossbar of the support member (17).

6. Furniture in accordance with any one of the preceding claims,
**characterized in that**
the control member (19, 21) is secured to the underside of the seat part/ support part (11), in particular to a support.

7. Furniture in accordance with any one of the preceding claims,
**characterized in that**
at least a slide rail (25), as a sliding abutment for the control member (17), in particular a crossbar of the support member (17), is arranged at the underside of the seat part/ support part (11) in particular at a support.

8. Furniture in accordance with any one of the preceding claims,
**characterized in that**
at least a toothed bar or latching bar is arranged at the underside of the seat part/ support part (11), in particular at a support and makes available a plurality of different latching positions or holding positions for the support member (17).

9. Furniture in accordance with any one of the preceding claims,
**characterized in that**
two control members (19, 21) effective in an opposed sense are provided.

10. Furniture in accordance with claim 9,
**characterized in that**
the support member (17) can be transferred after a release solely by the action of one of the control members (19, 21) acting in the opposite sense into the active position.

11. Furniture in accordance with any one of the preceding claims,
**characterized in that**
at least one holding device (27) is arranged at the seat part/support part (11) to restrict the adjustment movement of the support member (17).

12. Furniture in accordance with claim 11,
**characterized in that**
the holding device (27) includes an end stop which restricts the adjustment movement of the support member (17) in at least one direction.

13. Furniture in accordance with claim 11 or claim 12,
**characterized in that**
the holding device (27) includes a guide track for the support member (17), in particular for a transverse bar of the support member (17).

14. Furniture in accordance with any one of the claims 11 to 13,
**characterized in that**
the holding device (27) includes a guide hoop (27) mounted to the underside of the seat part/support part (11).

15. Furniture in accordance with any one of the claims 11 to 14,
**characterized in that**
the support member (17) is held in the active position by the control member (21) in an end position preset by the holding device (27).

16. Furniture in accordance with any one of the claims 11 to 15,
**characterized in that**
when the seat part/support part (11) is located in the upper position forces acting on the upper side of the seat part/ support part (11) endeavor to move the support member (17) in the sense of a self-locking further in the direction of an adjustment from the passive position into the active position.

## Revendications

1. Meuble, en particulier tabouret, comprenant une partie d'assise/appui (11), déplaçable par rapport à un châssis de base (13) entre une position supérieure et une position inférieure, et pour lequel est prévu un organe de soutien réglable (17), en particulier un arceau de soutien capable de pivoter par rapport au châssis de base (13),
dans lequel la partie d'assise/appui (11) est utilisable comme partie d'assise/appui aussi bien dans la position supérieure que dans la position inférieure,
dans lequel l'organe de soutien (17), dans une situation active, maintient la partie d'assise/appui (11) dans la position supérieure et peut être transféré dans une situation passive pour faire passer la partie d'assise/appui (11) dans la position inférieure,
dans lequel la partie d'assise/appui (11) est soutenue dans la position supérieure par l'organe de soutien (17), et un mouvement d'amorçage de l'organe de soutien (17) est nécessaire pour faire passer la partie d'assise/appui (11) dans la position inférieure, et
dans lequel l'organe de soutien (17) est accouplé avec la partie d'assise/appui (11) et/ou avec le châssis de base (13) via au moins un organe de commande (19, 21) élastiquement déformable, qui peut être bandé lorsqu'on fait passer l'organe de soutien (17) dans la situation passive et qui, lorsqu'on fait passer la partie d'assise/appui (11) dans la position supérieure, se détend et fait alors passer automatiquement l'organe de soutien (17) dans la situation active.

2. Meuble selon la revendication 1,
**caractérisé en ce que** la partie d'assise/appui (11) comprend un support, en particulier en forme de plaque.

3. Meuble selon la revendication 1 ou 2,
**caractérisé en ce que** la partie d'assise/appui (11), en particulier un support, est reliée au châssis de base (13) via au moins une charnière capable de pivoter autour d'un axe de pivotement (15).

4. Meuble selon l'une des revendications précédentes,
**caractérisé en ce que** l'organe de commande (19, 21) est un ruban caoutchouc qui est réalisé en particulier sous la forme d'une boucle.

5. Meuble selon la revendication 4,
**caractérisé en ce que** le ruban caoutchouc (19, 21) est posé autour d'un barreau transversal de l'organe de soutien (17).

6. Meuble selon l'une des revendications précédentes,
**caractérisé en ce que** l'organe de commande (19, 21) est fixé à la face inférieure de la partie d'assise/appui (11), en particulier sur un support.

7. Meuble selon l'une des revendications précédentes,
**caractérisé en ce qu'**au moins un rail de coulissement (25) est agencé sur la face inférieure de la partie d'assise/appui (11), en particulier sur un support, à titre de butée de coulissement pour l'organe de soutien (17), en particulier un barreau transversal de l'organe de soutien (17).

8. Meuble selon l'une des revendications précédentes,
**caractérisé en ce qu'**au moins une tige crantée ou une tige à enclenchement est agencée sur la face inférieure de la partie d'assise/appui (11), en particulier sur un support, tige qui présente plusieurs positions différentes d'enclenchement ou de retenue pour l'organe de soutien (17).

9. Meuble selon l'une des revendications précédentes,
**caractérisé en ce qu'**il est prévu deux organes de commande (19, 21) agissant en sens opposés.

10. Meuble selon la revendication 9,
**caractérisé en ce que** l'organe de soutien (17), après une libération, peut être transféré dans la situation active seulement par l'action de l'un des organes de commande (19, 21) agissant en sens opposés.

11. Meuble selon l'une des revendications précédentes,
**caractérisé en ce qu'**au moins un système de maintien (27) pour limiter le mouvement de déplacement de l'organe de soutien (17) est agencé sur la partie d'assise/appui (11).

12. Meuble selon la revendication 11,
**caractérisé en ce que** le système de maintien (27) comprend une butée terminale qui limite le mouvement de déplacement de l'organe de soutien (17) dans au moins une direction.

13. Meuble selon la revendication 11 ou 12,
**caractérisé en ce que** le système de retenue (27) comprend un guidage à glissière pour l'organe de soutien (17), en particulier pour un barreau transversal de l'organe de soutien (17).

14. Meuble selon l'une des revendications 11 à 13,
**caractérisé en ce que** le système de retenue (27) comprend un arceau de guidage (27) monté sur la face inférieure de la partie d'assise/appui (11).

15. Meuble selon l'une des revendications 11 à 14,
**caractérisé en ce que**, dans la situation active, l'organe de soutien (17) est maintenu par l'organe de commande (21) dans une situation finale imposée par le système de retenue (27).

16. Meuble selon l'une des revendications 11 à 15,
**caractérisé en ce que**, lorsque la partie d'assise/appui (11) se trouve dans la position supérieure, les forces agissant sur la face supérieure de la partie d'assise/appui (11) ont tendance à déplacer l'organe de soutien (17), dans le sens d'un autoblocage, plus loin en direction d'un déplacement de la situation passive vers la situation active.
